# EUROPÄISCHE PATENTSCHRIFT

(11) **EP 1 339 953 B1**
(45) Veröffentlichungstag und Bekanntmachung des Hinweises auf die Patenterteilung: **06.09.2006**
(21) Anmeldenummer: 01997625.7
(22) Anmeldetag: 06.11.2001
(51) Int. Cl.: F01L 1/344

(54) **VORRICHTUNG ZUR RELATIVEN DREHWINKELVERSTELLUNG EINER NOCKENWELLE EINER BRENNKRAFTMASCHINE ZU EINEM ANTRIEBSRAD**
DEVICE FOR ADJUSTING THE ANGLE OF ROTATION OF A CAMSHAFT OF AN INTERNAL COMBUSTION ENGINE RELATIVE TO A DRIVE WHEEL
DISPOSITIF DE REGLAGE DE L'ANGLE DE ROTATION D'UN ARBRE A CAMES DE MOTEUR A COMBUSTION INTERNE PAR RAPPORT A UN PIGNON D'ENTREE

(30) Priorität: 25.11.2000 DE 10058707
(43) Veröffentlichungstag der Anmeldung: 03.09.2003
(73) Patentinhaber: Dr. Ing. h.c. F. Porsche Aktiengesellschaft, 70435 Stuttgart (DE); HYDRAULIK-RING GMBH, 97828 Marktheidenfeld (DE)
(72) Erfinder: STEPHAN, Wolfgang, 72087 Boll (DE); JOCHIM, Axel-Willi, 72622 Nürtingen (DE); KNECHT, Andreas, 72127 Kusterdingen (DE)
(86) Internationale Anmeldenummer: PCT/EP2001/012802
(87) Internationale Veröffentlichungsnummer: WO 2002/042614

(56) Entgegenhaltungen:
- DE-A- 10 020 120
- DE-A- 19 745 908
- DE-A- 19 922 194
- US-A- 5 450 825
- US-A- 5 875 750

## Beschreibung

Die Erfindung betrifft eine Vorrichtung zur relativen Drehwinkelverstellung einer Nockenwelle einer Brennkraftmaschine zu einem Antriebsrad nach der Gattung des Hauptanspruchs.

Aus der DE 196 23 818 A1 ist eine gattungsgemäße Vorrichtung bekannt, bei der in einem fünften Ausführungsbeispiel (siehe Fig. 15 bis 18) an den Stirnseiten der Rotorflügel des Nockenwellenverstellers Dichtungselemente angeordnet sind. Diese nicht näher bezeichneten Dichtungselemente sollen verhindern, dass das zum Verstellen des Rotors gegenüber dem Stator verwendete Hydrauliköl nicht von den mit Hydrauliköl beaufschlagten Druckkammern über die Stirnseite der Rotorflügel zu den momentan drucklosen Verstellkammern gelangt.

Aus der DE 197 45 908 A1 ist ebenfalls ein sog. Flügelzellen-Nockenwellenversteller bekannt, bei dem an den Stirnseiten der Rotorflügel Ausnehmungen vorgesehen sind, in denen rollenförmige Wälzkörper Aufnahme finden. Diese Wälzkörper dienen zur Reduzierung der Reibkräfte zwischen dem Antriebsrad und dem Flügelrad (Rotor), wobei sich die Wälzkörper auf der einen Seite direkt in der Ausnehmung und auf der anderen Seite direkt an der Innenwand des Antriebsrades abstützen.

Bei der in der DE 199 22 194 A1 dargestellten Verstelleinheit sind ebenfalls an den Stirnseiten der Rotorflügel Ausnehmungen vorgesehen, in denen rechteckförmige Dichtkörper angeordnet sind. Im Betrieb der Brennkraftmaschine wird über einen zwischen den Rotorflügeln und dem Stator (Antriebsrad) ausgebildeten Leckagespalt Hydrauliköl in die Ausnehmungen gefördert; damit werden die rechteckförmigen Dichtkörper mit einer ersten Seitenfläche an den Stator und mit einer zweiten Seitenfläche an die Innenflanke der Dichtungsnut gedrückt (siehe z.B. Fig. 7).

Es ist die Aufgabe der Erfindung, eine gattungsgemäße Vorrichtung zur relativen Drehwinkelverstellung einer Nockenwelle zur ihrem Antriebsrad dahingehend zu verbessern, dass eine einfache, und gegenüber dem Stand der Technik verbesserte Abdichtung der beiden von einem Rotorflügel abgetrennten Druckräume des Nockenwellenverstellers erfolgt.

Diese Aufgabe wird erfindungsgemäß durch die Merkmale des Haupanspruchs gelöst.

Die als Dichtungskörper in den Ausnehmungen der Rotorflügel vorgesehenen Rollen gewährleisten sowohl am Stator (Antriebsrad) als auch an der Innenfläche der Dichtungsnut einen Linienkontakt, der gegenüber einem Flächenkontakt (siehe DE 199 22 194 A1) eine größere Anpreßkraft und damit ein zuverlässigeres Abdichten der beiden von den Rotorflügeln getrennten Druckräume gewährleistet. Darüber hinaus ist aufgrund der beiden Linienberührungen der verwendeten Rollen die Reibung gegenüber den rechteckförmigen Dichtungselementen wesentlich geringer.

Ein Ausführungsbeispiel der Erfindung ist in der nachfolgenden Beschreibung und Zeichnung näher erläutert.

Es zeigen
- Fig. 1: einen Schnitt durch einen Nockenwellenversteller,
- Fig. 2: einen Schnitt entlang der Linie II-II in Fig. 1 und
- Fig. 3: einen vergrößerten Ausschnitt eines Rotorflügels.

### Beschreibung des Ausführungsbeispiels

In der Zeichnung ist mit 2 schematisch die Nockenwelle einer Brennkraftmaschine angedeutet, an deren freien Ende ein Innenteil, im folgenden als Rotor 4 bezeichnet, einer Verstelleinheit 5 angeordnet ist. Der Rotor 4 ist in diesem Ausführungsbeispiel mit fünf radial angeordneten Flügel 6a bis 6e versehen, die von einer Nabe 8 des Rotors 4 ausgehen. Der Rotor 4 wird im Bereich seiner Flügel 6a bis 6e von einem Zellenrad 10 umfasst, dass mit fünf nach innen ragenden radialen Stegen 12a bis 12e versehen ist. Das den Stator der Verstelleinheit 5 bildende Zellenrad 10 wird auf seiner der Nockenwelle 2 zugewandten Stirnseite von einem Kettenrad 14 abgeschlossen, das drehbeweglich und dichtend auf der Nabe 8 des Rotors 4 geführt ist. Das Kettenrad 14 dient als Antrieb für die Nockenwelle 2, der beispielsweise über eine mit der Kurbelwelle verbundene Antriebskette erfolgt. Die gegenüberliegende Stirnseite des Zellenrades 10 wird von einer Scheibe 16 verschlossen, wobei das Kettenrad 14 und die Scheibe 16 über Befestigungsschrauben 18 mit dem Zellenrad 10 fest verbunden sind. Die in den Stegen 12a bis 12e im Zellenrad 10 vorgesehenen Durchgangsbohrungen 20 dienen der Aufnahme bzw. der Führung dieser Befestigungsschrauben 18. Durch die Stege 12a bis 12e des Zellenrades 10 werden fünf durch das Kettenrad 14 und die Scheibe 16 in axialer Richtung begrenzte Zellen ausgebildet, die durch die Flügel 6a bis 6e des Rotors 4 in jeweils zwei Druckräume 22a bis 22e bzw. 24a bis 24e unterteilt sind. Der Rotor 4 und das auf diesem drehbar geführte Zellenrad 10 sind mit Hilfe einer Zylinderschraube (nicht dargestellt) an der Nockenwelle 2 befestigt. Zur Aufnahme der Zylinderschraube weist die Nabe 10 eine zentrale Bohrung 26 auf.

Mit Hilfe von zwei Spannstiften 28 und der Zylinderschraube ist an der Außenseite des Rotors 4 eine Signalgeberscheibe 30 befestigt, mit deren Hilfe die Drehlageposition der Nockenwelle 2 gegenüber der Kurbelwelle erfasst werden kann. Die fünf in der Nabe 8 des Rotors 4 angeordneten axialen Bohrungen 32a bis 32e stellen einen Teil der Ölversorgungskanäle für die Druckräume 24a bis 24e dar. Die Druckräume 22a bis 22e werden ebenfalls über in der Nabe angeordnete radial verlaufende Bohrungen (nicht dargestellt) mit Hydrauliköl versorgt. Die Hydraulikölversorgung für die beiden Druckräume 22a bis 22e bzw. 24a bis 24e erfolgt über ein Nockenwellenlager 34, an dem entsprechende Steuerleitungen für die Öldruckversorgung der Verstelleinheit 5 angeschlossen sind. Die Art und Weise wie die Ölzufuhr zu den Druckräumen 22a bis 22e bzw. 24a bis 24e erfolgt ist z. B. aus der DE 199 30 711 C1 bekannt, so dass auf die genauere Ausbildung der Ölzufuhrkanäle zu den Druckräumen nicht weiter eingegangen wird.

An der freien Stirnseite 36 jedes Flügels 6a bis 6e sind nutenförmige Ausnehmungen 38 vorgesehen, in denen ein als metallische Rollen ausgebildete Dichtkörper 40 Aufnahme finden. Im vorliegenden Ausführungsbeispiel sind die Rollen 40 mit einem Durchmesser von 3 mm (- 0,006/ - 0,002) und die nutenförmigen Ausnehmungen 38 mit 3 mm H7 (0/+0,01)- Spielpassung versehen. Zwischen der freien Stirnseite 36 der Flügel 6a bis 6e und der Innenwand 42 des Zellenrades 10 ist ein Spalt a ausgebildet, der im Bereich von 0,01 bis 0,1 mm toleriert ist. Wenn zur Verstellung des Rotors 4 gegenüber dem Zellenrad 10 die Öldruckzufuhr zu den Druckräumen 24a bis 24e erfolgt, so wird der Rotor 4 entgegen dem Uhrzeigersinn in gewünschter Weise verstellt. Dadurch, dass zwischen der freien Stirnseite 36 der Flügel 6a bis 6e und der Innenwand 42 des Zellenrades 10 der Spalt a ausgebildet ist, gelangt eine Leckage-Ölmenge über den Spalt a in die nutenförmigen Ausnehmungen 38. Da die Rollen 40 als Spielpassung in den Nuten 38 Aufnahme finden, werden durch das in die Nuten 38 einströmende Hydrauliköl die Dichtkörper 40 gegen die Innenwand 42 des Zellenrades 10 gedrückt. Durch den Linienkontakt LK1 zwischen den Rollen 40 und der Innenwand 42 und dem Linienkontakt LK2 zwischen den Rollen 40 und den Seitenwänden 44 der nutenförmigen Ausnehmungen 38 wird sicher gestellt, dass das in den Druckkammern 24a bis 24e befindliche Hydrauliköl nicht über den Spalt a in die Druckkammern 22a bis 22e gelangt, wobei letztgenannte zu diesem Zeitpunkt drucklos sind.

Wenn eine Verstellung des Rotors 4 gegenüber dem Zellenrad 10 bzw. dem Kettenrad 14 in entgegengesetzter Richtung, d.h. im Uhrzeigersinn erfolgen soll, so findet eine Druckölbeaufschlagung der Druckräume 22a bis 22e statt. In diesem Fall erfolgt die Abdichtung der Stirnseiten 36 gegenüber der Innenwand 42 des Zellenrades 10 in analoger Weise: die Dichtkörper 40 bilden einen Linienkontakt LK1' mit der Innenwand 42 und einen Linienkontakt LK2' mit den Seitenwänden 44' der nutenförmigen Ausnehmungen 38, so dass auch hier während des Verstellvorgangs sichergestellt ist, dass das in den Druckkammern 22a bis 22e befindliche Hydrauliköl nicht über den Spalt a in die Druckkammern 24a bis 24e gelangen kann.

## Patentansprüche

1. Vorrichtung zur relativen Drehwinkelverstellung einer Nockenwelle einer Brennkraftmaschine zu einem Antriebsrad, mit einem drehfest mit der Nockenwelle verbundenen Innenteil (4), das zumindest annähernd radial verlaufende Stege oder Flügel (6a bis 6e) aufweist, und mit einem angetriebenen Zellenrad (10), das mehrere über den Umfang verteilte, durch Stege (12a bis 12e) begrenzte Zellen aufweist, die von den darin winkelbeweglich geführten Stegen oder Flügeln (6a bis 6e) des Innenteils (4) in jeweils zwei Druckräume (22a bis 22e bzw. 24a bis 24e) unterteilt sind, bei deren hydraulischer Druckbeaufschlagung bzw. Druckentlastung über Steuerleitungen die Nockenwelle über die Stege oder Flügel zwischen zwei Endstellungen relativ zum Zellenrad (10) verdrehbar ist, sowie mit an der freien Stirnseite (36) der Stege oder Flügel angeordneten Dichtungselementen (40), die zur Abdichtung der beiden von den Stegen oder Flügeln begrenzten Druckräumen dienen, **dadurch gekennzeichnet, dass** an der Stirnseite (36) der Stege oder Flügel (6a bis 6e) Ausnehmungen (38) vorgesehen sind, in denen Dichtkörper (40) angeordnet sind, die zur Abdichtung der Druckräume durch eine hydraulische Beaufschlagung gegen eine Innenwand (42) des Zellenrades (10) gedrückt werden, **dadurch gekennzeichnet, dass** die Dichtkörper als Rollen (40) ausgebildet sind, die mit einem Einbauspiel versehen, in den Ausnehmungen (38) Aufnahme finden, wobei die Rollen (40) während des Betriebs der Verstelleinheit (5) zur Abdichtung einen Linienkontakt (LK1, LK1') mit der Innenwand (42) des Zellenrades (10) und einen Linienkontakt (LK2, LK2') mit den Seitenwänden (44, 44') der Ausnehmungen (40) bilden.

## Claims

1. A device for adjusting the angle of rotation of a camshaft of an internal-combustion engine relative to a drive wheel, with an inner part (4) which is connected in a rotationally fixed manner to the camshaft and has at least approximately radially extending crosspieces or blades (6a to 6e), and with a driven cellular wheel (10) having a plurality of cells which are distributed over the circumference and bounded by crosspieces (12a to 12e) and which are each divided into two pressure chambers (22a to 22e and 24a to 24e) by the crosspieces or blades (6a to 6e) of the inner part (4), the crosspieces or blades (6a to 6e) being angularly movable within the cells, and the camshaft being rotatable relative to the cellular wheel (10) between two end positions by means of the crosspieces or blades when the pressure chambers are hydraulically pressurised or relieved of pressure via control lines, and with sealing elements (40) which are arranged at the free end (36) of the crosspieces or blades and are intended to seal the two pressure chambers bounded by the crosspieces or blades, **characterised in that**, at the end (36) of the crosspieces or blades (6a to 6e), recesses (38) are provided in which are arranged sealing members (40) which are pressed against an inner wall (42) of the cellular wheel (10) by hydraulic actuation in order to seal the pressure chambers, **characterised in that** the sealing members are formed as rollers (40) which are located in the recesses (38) and provided with installation clearance, wherein the rollers (40) form a line of contact (LK1, LK1') with the inner wall (42) of the cellular wheel (10) and a line of contact (LK2, LK2') with the side walls (44, 44') of the recesses (40) [*sic -* (38)] in order to provide a seal during operation of the adjusting unit (5).

## Revendications

1. Dispositif pour le réglage de l'angle de rotation d'un arbre à cames d'un moteur à combustion interne relativement à un pignon d'entraînement avec une pièce interne (4) solidaire en rotation de l'arbre à cames, qui présente des barrettes ou des ailettes s'étendant au moins à peu près radialement et avec une roue cellulaire (10) entraînée, présentant plusieurs cellules limitées par des barrettes (6a à 6e) réparties sur la périphérie, qui sont divisées chaque fois en deux chambres de pression (22a à 22e ou 24a à 24e) par les barrettes ou les ailettes (6a à 6e) de la pièce interne (4) qui y sont guidées avec un mouvement angulaire, par la mise en pression ou la décompression desquelles l'arbre à cames, par l'intermédiaire de conduites de commande, peut être tourné au moyen des barrettes ou des ailettes entre deux positions finales par rapport à la roue cellulaire (10), ainsi qu'avec des éléments d'étanchéité (40) disposés sur la face frontale libre (36) des barrettes ou des ailettes, qui servent à l'étanchement des deux chambres de pression limitées par les barrettes ou les ailettes, **caractérisé en ce que** des évidements (38) sont prévus sur les faces frontales des barrettes ou des ailettes (6a à 6e), dans lesquels sont disposés des corps d'étanchéité (40) qui sont pressés contre une paroi intérieure (42) de la roue cellulaire (10) par une pression hydraulique, **en ce que** les corps d'étanchéité (40) sont conformés en rouleaux (40) qui sont logés avec un jeu de construction dans les évidements (38), les rouleaux (40) servant, pendant le fonctionnement de l'unité de réglage (5), à l'étanchement d'un contact linéaire (LK1, LK1') avec la paroi interne (42) de la roue cellulaire (10) et d'un contact linéaire (LK2, LK2') avec les parois latérales (44, 44') des évidements (40).
